# EUROPÄISCHE PATENTSCHRIFT

(11) **EP 2 264 391 B1**
(45) Veröffentlichungstag und Bekanntmachung des Hinweises auf die Patenterteilung: **07.08.2013**
(21) Anmeldenummer: 09008106.8
(22) Anmeldetag: 20.06.2009
(51) Int. Cl.: F27D 3/15, C21B 7/12

(54) **Stichlochstopfkanone für metallurgische Öfen**
Tap hole plugging gun for metallurgical ovens
Machine pour boucher le trou de coulée de fours métallurgiques

(43) Veröffentlichungstag der Anmeldung: 22.12.2010
(73) Patentinhaber: TMT Tapping-Measuring-Technology GmbH, 57072 Siegen (DE)
(72) Erfinder: Vincent, John Paul, 1459 Boksburg (ZA); Goosen, Johannes Jacobus, 1638 Glen Erasmia (ZA)
(74) Vertreter: advotec.

(56) Entgegenhaltungen:
- JP-A- 2004 263 261
- KR-A- 20040 001 760
- US-A- 3 682 456

## Beschreibung

Die Erfindung betrifft eine Stichlochstopfkanone für metallurgische Öfen, mit einem Druckzylinder zur Aufnahme der Stopfmasse, der eine verschließbare Einfüllöffnung für die Stopfmasse aufweist, sowie mit einem Stopfkolben zum Herauspressen der Stopfmasse aus einem gegen das Stichloch eines Ofens angepressten Mundstück des Druckzylinders.

In der DE 30 07 072 C2 beschriebene Stichlochstopfkanonen dieser Art finden zum Schließen der Abstichöffnungen von Reduktions- oder Schmelzöfen, z.B. Hochöfen zur Roheisengewinnung und Niederschachtöfen zur Erschmelzung von Nichteisenmetallen, Ferrolegierungen usw. Verwendung. Beim Stopfarbeitsgang wird die Stopfkanone mittels einer Schwenkvorrichtung mit einer großen Kraft gegen die Ofenbrust gepresst, wobei die Anpresskraft der Stopfkanone so lange aufrechterhalten wird, bis die durch die Stopfkanone in die Stichlochöffnung des Ofens eingepresste elastische Stopfmasse erhärtet ist.

Aus der US 3 682 456 A ist eine Stichlochstopfkanone mit einem Zylinder bekannt, welcher aus zwei Halbelementen besteht, wovon ein Halbelement drehbar gelagert ist, so dass der Zylinder geöffnet und geschlossen werden kann. Eine mit Stichlochstopfmaterial versehene Kartusche kann so über ein automatisches Transport- und Einfüllsystem in den Zylinder eingebracht werden.

Die KR 2004 0001760 A zeigt eine Sicherheitsvorrichtung für eine Stichlochstopfkanone, welche in Form einer Sicherheitsklappe ein Eindringen von Stopfmaterial in den Zylinder während des Stopfvorgangs vermeiden soll. Dabei ist die Sicherheitsklappe während des Füllvorgangs geöffnet, so dass der Zylinder mit Stopfmaterial gefüllt werden kann.

Bei den bekannten Stichlochstopfkanonen besteht während des manuellen Einfüllens der Stopfmasse in die Zylinderkammer des Druckzylinders die Gefahr, dass durch eine Fehlbedienung des Schmelzers oder eines Arbeitskollegens der Stopfkolben einen unbeabsichtigten Vorwärtshub in Richtung auf das Mundstück des Druckzylinders zum Vorverdichten und Ausstoßen der Stopfmasse ausführt und dadurch der Schmelzer schwere Hand- und Armverletzungen erleiden könnte.

Der Erfindung liegt die Aufgabe zugrunde, die Betriebssicherheit der gattungsgemäßen Stichlochstopfkanone zu verbessern.

Diese Aufgabe wird erfindungsgemäß gelöst durch eine Stichlochstopfkanone mit den Merkmalen des Patentanspruchs 1.

Die Unteransprüche beinhalten vorteilhafte und zweckmäßige Weiterbildungen der Erfindung.

Der in die Sicherheitsklappe zum Schließen und Öffnen der Einfüllöffnung für die Stopfmasse des Druckzylinders der Stichlochstopfkanone integrierte Anschlag, der beim Öffnen der Sicherheitsklappe automatisch in die Zylinderkammer des Druckzylinders zum Abbremsen eines unbeabsichtigten Vorverdichtungs- oder Ausstoßhubes des Stopfkolbens eingeschwenkt wird, stellt eine einfache und kostengünstige konstruktive Maßnahme zur Verbesserung der Betriebssicherheit der Stichlochstopfkanone dar.

Die Erfindung ist nachstehend anhand von Zeichnungsfiguren erläutert, die folgendes darstellen:
- Fig. 1: eine perspektivische Darstellung einer Stichlochstopfkanone,
- Fig. 2: eine Seitenansicht der Stichlochstopfkanone,
- Fig. 3: eine vergrößerte Querschnittsdarstellung der Stichlochstopfkanone gemäß Schnittlinie III-III der Fig. 2 mit der Schließstellung der Sicherheitsklappe für die Stopfmasseneinfüllöffnung und
- Fig. 4: eine vergrößerte Querschnittsdarstellung der Stichlochstopfkanone entsprechend Fig. 3 mit der Offenstellung der Sicherheitsklappe.

Die Stichlochstopfkanone 1 weist einen Druckzylinder 2 auf mit einer in Pfeilrichtung a aus der Schließstellung 4a in die Offenstellung 4b und umgekehrt schwenkbaren Sicherheitsklappe 4 zum Öffnen und Schließen der Einfüllöffnung 3 des Druckzylinders 2 für die Stopfmasse, einem Stopfkolben 5 zum Herauspressen der Stopfmasse aus einem gegen das Stichloch eines Ofens angepressten Mundstück 6, einem nicht dargestellten beispielsweise elektrohydraulischen Antrieb für den Stopfkolben 5 sowie einem auf dem Mundstück 6 angeordneten Schutzschild 7 gegen Hitzeeinwirkung und aus dem Stichloch eines Ofens austretendes Schmelzgut.

Die schwenkbare Sicherheitsklappe 4 zum Verschließen der Einfüllöffnung 3 des Druckzylinders 2 für die Stopfmasse ist mit einem Anschlag 8 ausgestattet, der beim Öffnen der Klappe 4 durch Schwenken derselben in Pfeilrichtung a in die Offenstellung 4b zum Abbremsen eines unbeabsichtigten Vorwärtshubes des Stopfkolbens 5 in Pfeilrichtung c zum Vorverdichten und zum Ausstoßen der Stopfmasse in die Zylinderkammer 9 des Druckzylinders 2 eingeschwenkt und beim Schließen der Sicherheitsklappe 4 durch Schwenken derselben in Pfeilrichtung b in die Schließstellung 4a aus der Zylinderkammer 9 ausgeschwenkt wird.

Die Sicherheitsklappe 4 ist entsprechend dem Mantel 10 des Druckzylinders 2 gewölbt ausgebildet und greift in der Schließstellung 4a formschlüssig in die Einfüllöffnung 3 des Druckzylinders 2 ein.

An der einen Querseite 11 der Sicherheitsklappe 4 ist ein in der Schließstellung 4a derselben nach außen gerichtetes Rollensegment 12 angeordnet, das in der Offenstellung 4b der Sicherheitsklappe 4 in die Zylinderkammer 9 des Druckzylinders 2 eingeschwenkt ist und den Anschlag 8 für den Stopfkolben 5 bildet.

Das Rollensegment 12 weist eine beispielsweise konzentrische Lagerbohrung 13 für die parallel zur Mittelachse 14-14 des Druckzylinders 2 zur Aufnahme der Stopfmasse gerichtete Schwenkachse 15 der Sicherheitsklappe 4 auf, und die Schwenkachse 15 ist in Lagerösen 16 am Mantel 10 des Druckzylinders 2 feststehend gelagert.

Im Bereich der anderen Querseite 17 der Sicherheitsklappe 4 ist an dieser ein parallel zur Mittelachse 14-14 des Druckzylinders 2 gerichteter stangenförmiger Handgriff 18 angebracht, der in der Schließstellung 4b der Sicherheitsklappe 4 mittels eines am Mantel 10 des Druckzylinders 2 angelenkten Hakens 19 verriegelbar ist.

Bezugszeichen
- 1: Stichlochstopfkanone
- 2: Druckzylinder
- 3: Einfüllöffnung
- 4: Sicherheitsklappe
- 4a: Schließstellung von 4
- 4b: Offenstellung von 4
- 5: Stopfkolben
- 6: Mundstück
- 7: Schutzschild
- 8: Anschlag an 4
- 9: Zylinderkammer von 2
- 10: Mantel von 2
- 11: Querseite von 4
- 12: Rollensegment an 11
- 13: Lagerbohrung in 12
- 14-14: Mittelachse von 2
- 15: Schwenkachse von 4
- 16: Lageröse an 10
- 17: Querseite von 4
- 18: Handgriff von 4
- 19: Haken an 10

- a: Schwenkrichtung von 4
- b: Schwenkrichtung von 4
- c: Vorwärtshubrichtung von 5

## Patentansprüche

1. Stichlochstopfkanone für metallurgische Öfen, mit einem Druckzylinder zur Aufnahme der Stopfmasse, der eine verschließbare Einfüllöffnung für die Stopfmasse aufweist, sowie mit einem Stopfkolben zum Herauspressen der Stopfmasse aus einem gegen das Stichloch eines Ofens angepressten Mundstück des Druckzylinders, **gekennzeichnet durch** eine schwenkbare Sicherheitsklappe (4) zum Verschließen der Einfüllöffnung (3) des Druckzylinders (2) für die Stopfmasse, wobei die Sicherheitsklappe (4) einen Anschlag (8) für den Stopfkolben (5) aufweist, der beim Öffnen der Klappe (4) zum Abbremsen eines unbeabsichtigten Vorwärtshubes des Stopfkolbens (5) zum Vorverdichten und Ausstoßen der Stopfmasse in die Zylinderkammer (9) des Druckzylinders (2) eingeschwenkt und beim Schließen der Sicherheitsklappe (4) aus der Zylinderkammer (9) ausgeschwenkt wird.

2. Stichlochstopfkanone nach Anspruch 1, **dadurch gekennzeichnet, dass** an der einen Querseite (11) der Sicherheitsklappe (4), die entsprechend dem Mantel (10) des Druckzylinders (2) gewölbt ist und die in der Schließstellung (4a) formschlüssig in die Einfüllöffnung (3) des Druckzylinders (2) für die Stopfmasse eingreift, ein in der Schließstellung (4a) der Sicherheitsklappe (4) nach außen gerichtetes Rollensegment (12) angeordnet ist, das in der Offenstellung (4b) der Sicherheitsklappe (4) in die Zylinderkammer (9) des Druckzylinders (2) eingeschwenkt ist und den Anschlag (8) für den Stopfkolben (5) bildet, und dass das Rollensegment (12) eine Lagerbohrung (13) für die parallel zur Mittelachse (14-14) des Druckzylinders (2) für die Stopfmasse gerichtete Schwenkachse (15) der Sicherheitsklappe (4) aufweist, die (15) in Lagerösen (16) am Mantel (10) des Druckzylinders (2) feststehend gelagert ist.

3. Stichlochstopfkanone nach Anspruch 1 und 2, **gekennzeichnet durch** einen im Bereich der anderen Querseite (17) der Sicherheitsklappe (4) an dieser angebrachten, parallel zur Mittelachse (14-14) des Druckzylinders (2) gerichteten Handgriff (18) sowie einen am Mantel (10) des Druckzylinders (2) angelenkten, an dem Handgriff (18) angreifenden Haken (19) zur Verriegelung der Sicherheitsklappe (4) in deren Schließstellung (4a).

## Claims

1. A tap hole plug gun for metallurgical furnaces, comprising a pressure cylinder for receiving the plugging compound, which has a closable filling opening for the plugging compound, and comprising a plugging piston for pressing out the plugging compound from a mouthpiece of the pressure cylinder, which is pressed against the tap hole of a furnace, **characterized by** a pivotable safety flap (4) for closing the filling opening (3) of the pressure cylinder (2) for the plugging compound, the safety flap (4) having a stop (8) for the plugging piston (5), which is pivoted into the cylinder chamber (9) of the pressure cylinder (2) upon opening of the flap (4) to decelerate an unintentional forward stroke of the plugging piston (5) for precompression and expulsion of the plugging compound, and is pivoted out of the cylinder chamber (9) upon closing of the safety flap (4).

2. The tap hole plug gun according to claim 1, **characterized in that**, on one transverse side (11) of the safety flap (4), which is curved corresponding to the jacket (10) of the pressure cylinder (2) and in a closed position (4a) engages in a form fitting manner into the filling opening (3) of the pressure cylinder (2) for the plugging compound, a roller segment (12) directed outward in the closed position (4a) of the safety flap (4) is arranged, which is pivoted into the cylinder chamber (9) of the pressure cylinder (2) in an open position (4b) of the safety flap (4) and forms the stop (8) for the plugging piston (5), and that the roller segment (12) has a bearing hole (13) for the pivot axis (15) of the safety flap (4), which is oriented parallel to the central axis (14-14) of the pressure cylinder (2) for the plugging compound, and which (15) is mounted stationary in bearing eyes (16) on the jacket (10) of the pressure cylinder (2).

3. The tap hole plug gun according to claim 1 and 2, **characterized by** a handle (18), which is attached to the safety flap (4) in the area of the other transverse side (17) of the safety flap (4) and is oriented parallel to the central axis (14-14) of the pressure cylinder (2), and a hook (19), which is articulated to the jacket (10) of the pressure cylinder (2) and engages on the handle (18), for locking the safety flap (4) in its closed position (4a).

## Revendications

1. Canon de bouchage de trou de coulée pour des fourneaux métallurgiques, comprenant un cylindre de pression pour recevoir une masse de bouchage, qui a une ouverture de remplissage fermable pour la masse de bouchage, et comprenant un piston de bouchage pour expulser la masse de bouchage d'un embout du cylindre de pression, qui est pressé contre le trou de coulée d'un fourneau, **caractérisé par** un clapet de sécurité (4) pivotable pour fermer l'ouverture de remplissage (3) du cylindre de pression (2) pour la masse de bouchage, le clapet de sécurité (4) ayant une butée (8) pour le piston de bouchage (5) qui à l'ouverture du clapet (4) est pivotée dans la chambre de cylindre (9) du cylindre de pression (2) afin de décélérer une course en avant involontaire du piston de bouchage (5) pour pré-comprimer et expulser la masse de bouchage, et qui est pivotée hors de la chambre de cylindre (9) à la fermeture du clapet de sécurité (4).

2. Canon de bouchage de trou de coulée selon la revendication 1, **caractérisé en ce que** sur un côté transversal (11) du clapet de sécurité (4), qui est courbé conformément à l'enveloppe (10) du cylindre de pression (2) et qui en position de fermeture (4a) engage par liaison de forme dans l'ouverture de remplissage (3) du cylindre de pression (2) pour la masse de bouchage, un segment de galet (12) est arrangé qui en position fermée (4a) du clapet de sécurité (4) est orienté vers l'extérieur et qui en position ouverte (4b) du clapet de sécurité (4) est pivoté dans la chambre de cylindre (9) du cylindre de pression (2) et forme la butée (8) pour le piston de bouchage (5), et que le segment de galet (12) a un alésage de palier (13) pour l'axe de pivotement (15) du clapet de sécurité (4), qui (15) est orienté parallèlement à l'axe central (14-14) du cylindre de pression (2) pour la masse de bouchage et est monté de manière fixe dans des oeillets de palier (16) sur l'enveloppe (10) du cylindre de pression (2).

3. Canon de bouchage de trou de coulée selon les revendications 1 et 2, **caractérisé par** une poignée (18) arrangée sur le clapet de sécurité (4) dans une zone de son autre côté transversal (17) et orientée parallèlement à l'axe central (14-14) du cylindre de pression (2), et par un crochet (19) articulé à l'enveloppe (10) du cylindre de pression (2) et engageant à la poignée (18) pour le verrouillage du clapet de sécurité (4) dans sa position fermée (4a).
